# EUROPÄISCHE PATENTSCHRIFT

(11) **EP 0 168 564 B1**
(45) Veröffentlichungstag und Bekanntmachung des Hinweises auf die Patenterteilung: **16.08.1989**
(21) Anmeldenummer: 85105031.0
(22) Anmeldetag: 25.04.1985
(51) Int. Cl.: B01F 7/02

(54) **Mischvorrichtung**
Mixing device
Mélangeur

(30) Priorität: 16.07.1984 DE 3426159
(43) Veröffentlichungstag der Anmeldung: 22.01.1986
(73) Patentinhaber: Herfeld, Ute, D-58809 Neuenrade (DE)
(72) Erfinder: Herfeld, Friedrich Walter, Dr., Verstorben (DE)
(74) Vertreter: Tetzner, Volkmar, Dr.-Ing. Dr. jur.

(56) Entgegenhaltungen:
- DE-A- 2 735 102
- DE-A- 3 112 685
- DE-C- 960 269
- DE-C- 2 110 047

## Beschreibung

Die Erfindung betrifft eine Mischvorrichtung entsprechend dem Oberbegriff des Anspruches 1.

Eine Mischvorrichtung der im Oberbegriff des Anspruches 1 vorausgesetzten Art ist durch die DE-C 2110047 bekannt. Bei dieser bekannten Mischvorrichtung ist der Antriebsmotor des Rührwerks am zweiten Behälterteil angebracht, wobei die Rührwerkswelle in der Mischstellung eine vertikale Lage einnimmt.

Aus DE-C 960 269 ist ferner eine Mischvorrichtung mit einem um eine horizontale Achse kippbaren Mischtrog und mit einem in dieser gelagerten Mischwerkzeug bekannt. Hierbei wird der Mischtrog bzw. Mischbehälter durch Kippen um die genannte horizontale Achse entleert. Das etwa fassförmige Mischwerkzeug setzt sich aus einer Achse, zwei Flanschen und Drahtbügeln zusammen. In das eine Ende der Mischwerkzeugachse greift das mit einem Kegel ausgebildete eine Ende einer durch einen ortsfesten Motor angetriebenen Welle ein, während in das entgegengesetzte Ende der Mischwerkzeugachse das ebenfalls mit einem Kegel ausgebildete Ende einer frei drehbar gelagerten Stützachse eingreift.

Der Erfindung liegt die Aufgabe zugrunde, eine Mischvorrichtung der im Oberbegriff des Anspruches 1 bekannten Art dahin weiterzuentwikkeln, dass bei verbesserter Mischwirkung und konstruktiv vereinfachter Ausführung im nicht verbundenen Zustand der beiden Mischbehälterteile ein behinderungsfreies horizontales Verschieben des ersten Behälterteiles gegenüber dem zweiten Behälterteil gewährleistet ist.

Diese Aufgabe wird erfindungsgemäss durch die kennzeichnenden Merkmale des Anspruches 1 gelöst.

Durch die ortsfeste Anordnung des Rührwerk-Antriebsmotors können zunächst einmal die hiervon entlastete zweite Behälterteile sowie die Schwenklagerung dieses zweiten Behälterteiles an der ortsfesten Halterung ebenso wie der Schwenkantrieb wesentlich leichter ausgebildet werden, und die hierbei vorgesehene horizontale Anordnung der Rührwerkswelle führt zu einer wesentlichen Intensivierung und Verbesserung des Mischeffektes und damit zu einer Verkürzung der notwendigen Mischzeiten im Vergleich zur Ausführung gemäss DE-C 2110 047.

Durch das kennzeichnende Merkmal e) braucht der erste Behälterteil gegenüber dem zweiten Behälterteil im nicht verbundenen Zustand nur relativ wenig abgesenkt zu sein, um zuverlässig zu gewährleisten, dass die Mischwerkzeuge beispielsweise beim Trennen der beiden Behälterteile automatisch in den zweiten Behälterteil eingeschwenkt werden können. Gleichzeitig wird auch eine allzu grosse Bauhöhe der Mischvorrichtung vermieden.

Zweckmässige Ausgestaltungen der Erfindung sind Gegenstand der Unteransprüche -und werden im Zusammenhang mit der Beschreibung

eines in der Zeichnung veranschaulichten Ausführungsbeispieles erläutert. In der Zeichnung zeigen:
Fig. 1 eine teilweise geschnittene Seitenansicht einer erfindungsgemässen Mischvorrichtung,
Fig. 2 eine gegenüber Fig. 1 um 90° gedrehte, teilweise geschnittene Darstellung,
Fig. 3 eine Schnittdarstellung (in vergrössertem Massstab) der Rührwerkswelle mit den Naben der Mischwerkzeuge,
Fig. 4 einen Schnitt längs der Linie IV-IV der Fig. 3.

Die in den Fig. 1 und 2 schematisch veranschaulichte Mischvorrichtung enthält einen Mischbehälter, der aus zwei schalenförmigen Behälterteilen 1 und 2 besteht. Der mit einem Bodenauslauf 3 versehene erste Behälterteil 1 ist transportabel ausgebildet und kann beispielsweise mittels eines Wagens 4 verfahren werden.

Der zweite Behälterteil 2 ist an einer ortsfesten Halterung 5 um eine horizontale Achse 6 schwenkbar gelagert. Zu diesem Zweck wird der zweite Behälterteil 2 von einer Hohlwelle 7 getragen, die in Lagern 8 in der Halterung 5 gelagert und mit einem nur schematisch angedeuteten Drehantrieb (Motor 9) verbunden ist.

Im zweiten Behälterteil 2 ist ein Rührwerk angeordnet, das bei dem dargestellten Ausführungsbeispiel aus drei Gruppen 10, 11, 12 von je vier gleichmässig am Umfang verteilten Mischwerkzeugen besteht. In der Darstellung der Fig. 2 sind beispielsweise die Mischwerkzeuge der Gruppen 10 und 12 mit 13, 14, 15 und 16 und die Mischwerkzeuge der Gruppe 11 mit 17,18,19 und 20 bezeichnet. Die Mischwerkzeuge 13 bis 20 tragen bei dem dargestellten Ausführungsbeispiel an ihren Enden dreickförmige Mischflügel (z.B. 21), die so angeordnet sind, dass die Spitze der dreieckförmigen Mischflügel in Drehrichtung (Pfeil 22) beim Mischvorgang weist.

Die Naben 23, 24 und 25 der drei Gruppen 10, 11, 12 von Mischwerkzeugen sitzen auf einer Rührwerkswelle 26, die durch die Hohlwelle 7 hindurchgeführt ist und über einen Kettenantrieb 27, mit einem ortsfest angeordneten Antriebsmotor 28 verbunden ist.

Wie im einzelnen aus Fig. 3 und 4 hervorgeht, ist die Rührwerkswelle 26 über eine Passfeder 29 mit der Nabe 24 der mittleren Gruppe 11 von Mischwerkzeugen drehfest verbunden. Demgegenüber sind die Naben 23 und 25 der beiden äusseren Gruppen 10 und 12 der Mischwerkzeuge begrenzt frei drehbar auf der Rührwerkswelle 26 angeordnet. Diese beiden Naben 23, 25 weisen zwei Ringnuten 30, 31 von begrenzter Umfangslänge auf, in die je ein Mitnehmerstift 32 bzw. 33 eingreift, der fest mit der mittleren Nabe 24 verbunden ist.

Wie aus Fig. 1 hervorgeht, stehen die Mischwerkzeuge über den offenen Rand 2a des zweiten Behälterteiles 2 vor. Um daher nach Beendigung eines Mischvorganges den ersten Behälterteil 1 vom zweiten Behälterteil 2 lösen und in horizontaler Richtung entfernen zu können, wäre es grundsäzlich erforderlich, den ersten Behälter 1 so weit abzusenken, dass sein oberer Rand 1a unterhalb der Unterkante aller Mischwerkzeuge liegt. Um die hierzu erforderliche starke Absenkbewegung und die dazu erforderliche grosse Bauhöhe der Mischvorrichtung zu vermeiden, ist erfindungsgemäss dafür Vorsorge getroffen, dass die Mischwerkzeuge beim Trennen der Behälterteile 1 und 2 automatisch in den Behälterteil 2 eingeschwenkt werden können.

Diesem Zweck dient die anhand der Fig. 3 und 4 erläuterte, begrenzte Drehbeweglichkeit der Naben 23 und 25 gegenüber der Rührwerkswelle 26. Es sei etwa angenommen, dass sich nach Beendigung eines Mischvorganges der Behälterteil 1 in der aus Fig. 1 ersichtlichen, nur wenig gegenüber dem Behälterteil 2 abgesenkten Lage befindet. In dieser Lage befinden sich die Mischwerkzeuge der mittleren Gruppe 11 dicht oberhalb des oberen Randes 1a des Behälterteiles 1. Die Mischwerkzeuge der beiden äusseren Gruppen 10 und 12 ragen dagegen noch etwas in den Behälterteil 1 hinein. Wird nun der Behälterteil 1 senkrecht zur Zeichenebene der Fig. 1 gegenüber dem Behälterteil 2 mittels des Wagens 4 verschoben, so stösst der Rand 1 a des Behälterteiles 1 an die Mischwerkzeuge der beiden äusseren Gruppen 10 und 12. Bei geeigneter Wahl der horizontalen Bewegungsrichtung des Behälterteiles 1 (senkrecht zur Zeichenebene der Fig. 1) werden die Mischwerkzeuge der Gruppen 10 und 12 mit ihren Naben 23, 25 entgegen der Antriebsrichtung relativ zur Rührwerkswelle 26 verdreht, was durch den Eingriff der Mitnehmerstifte 32, 33 in die Ringnuten 30, 31 ermöglicht wird. Die Mischwerkzeuge der äusseren Gruppen 10 und 12 werden hierbei so weit verschwenkt, dass der Behälterteil 1 vom Behälterteil 2 freikommt.

Ein anderer Behälterteil 1 (mit einer neuen Mischgutcharge) kann dann frei unter den Behälterteil 2 geschoben werden. Mittels einer Hubeinrichtung 34 wird der Behälterteil 1 dann geringfügig angehoben und über (nicht dargestellte) Spanneinrichtungen mit dem Behälterteil 2 verbunden. Durch den Motor 9 wird sodann der aus den Behälterteilen 1 und 2 bestehende Mischbehälter um 180° in die Mischstellung geschwenkt, in der der Mischvorgang durch das vom Motor 28 angetriebene Rührwerk erfolgt. Beim Einschalten des Antriebsmotors 28 führen die Mitnehmerstifte 32, 33 in den Ringnuten 30, 31 der Naben 23, 25 zunächst eine Leerbewegung (über die Umfangslänge der genannten Ringnuten) aus, bis sie die Naben 23, 25 und damit die beiden äusseren Gruppen 10, 12 der Mischwerkzeuge mitnehmen. Nach Beendigung des Mischvorganges wird der Mischbehälter in die aus Fig. 2 ersichtliche Lage zurückgeschenkt, woraufhin das Abnehmen und Entfernen des Behälterteiles 1 in der geschilderten Weise vor sich geht.

Bei dem beschriebenen Ausführungsbeispiel besitzt der aus den Behälterteilen 1 und 2 bestehende Mischbehälter eine rechteckige Querschnittsform. Statt dessen ist es im Rahmen der Erfindung selbstverständlich auch möglich, Mischbehälter mit kreisförmiger Querschnittsform zu verwenden. In einem solchen Falle erhält dann auch der zweite Behälterteil 2 in einem Vertikalschnitt (gemäss Fig. 1) nicht Rechteck-, sondern Kreisbogenform. Die Länge der Mischwerkzeuge wird dann entsprechend angepasst, wobei jedoch zumindest im Bereich der mittleren, längsten Mischwerkzeuge eine begrenzt freie Drehbeweglichkeit dieser Mischwerkzeuge gegenüber der Rührwerkswelle vorteilhaft ist, um diese langen Mischwerkzeuge beim Trennen der beiden Behälterteile automatisch so zu verdrehen, das sie nicht mehr in den transportabel ausgebildeten ersten Behälterteil 1 hineingreifen, wenn dieser in horizontaler Richtung unter dem zweiten Behälterteil 2 weggezogen wird.

## Patentansprüche

1. Mischvorrichtung, enthaltend
a) einen Mischbehälter, der aus zwei miteinander verbindbaren schalenförmigen Behälterteilen (1, 2) besteht, von denen der mit einem Bodenauslauf (3) versehene erste Behälterteil (1) transportabel ausgebildet ist,
b) eine ortsfeste Halterung (5), an der der zweite Behälterteil (2) derart gelagert ist, dass er um 180° um eine horizontale Achse (6) zwischen einer Ausgangsstellung, in der der zweite Behälterteil (2) den Deckel des Mischbehälters bildet, und einer Mischstellung, in der der zweite Behälterteil (2) den Boden des Mischbehälters bildet, schwenkbar ist,
c) ein im zweiten Behälterteil (2) angeordnetes, mit einem Antriebsmotor (28) verbundenes Rührwerk (10, 11, 12), gekennzeichnet durch die Kombination folgender Merkmale:
d) der Antriebsmotor (28) des Rührwerks (10, 11, 12) ist ortsfest angeordnet, wobei die mit diesem Antriebsmotor verbundene Rührwerkswelle (26) koaxial zu der Achse (6) verläuft, um die der zweite Behälterteil (2) schwenkbar ist;
e) von den Mischwerkzeugen (17, 18, 19, 20), die im Betrieb in den ersten Behälterteil (1) hineinragen, sind wenigstens einige begrenzt drehbar auf der Rührwerkswelle (26) angeordnet, so dass sie vor einer relativ zum zweiten Behälterteil (2) erfolgenden horizontalen Bewegung des ersten Behälterteiles (1) bei stillstehendem Rührwerk aus dem Bewegungsbereich des ersten Behälterteiles (1) entgegengesetzt zur Antriebsdrehrichtung (Pfeil 22) herausschwenkbar sind.

2. Mischvorrichtung nach Anspruch 1, dadurch gekennzeichnet, dass die begrenzt frei drehbar auf der Rührwerkswelle (26) angeordneten Mischwerkzeuge (17, 18, 19, 20) in ihrer Nabe (23, 25) eine Ringnut (30, 31) vorgegebener Umfangslänge aufweisen, in die ein mit der Rührwerkswelle (26) drehfest verbundener Mitnehmerstift (32, 33) eingreift.

3. Mischvorrichtung nach den Ansprüchen 1 und 2, dadurch gekennzeichnet, dass auf der Rührwerkswelle (26) mehrere axial hintereinander angeordnete Gruppen (10, 11, 12) von vorzugsweise zwei bis sechs gleichmässig über den Umfang verteilten Mischwerkzeugen (13 bis 20) vorgesehen sind, wobei die Mischwerkzeuge der einen Gruppe (11) drehfest mit der Rührwerkswelle (26) verbunden und die Mischwerkzeuge der anderen Gruppen (10, 12) begrenzt frei drehbar auf der Rührwerkswelle (26) angeordnet sind.

## Claims

1. Mixing device containing
a) a mixing vessel which consists of two cup-like vessel parts (1, 2) which can be connected to each other, of which the first vessel part (1) which is provided with a base outlet (3) is constructed so as to be transportable,
b) a stationary support (5) of which the second vessel part (2) is mounted in such a way that it can be pivoted by 180° about a horizontal axis (6) between a starting position in which the second vessel part (2) forms the cover of the mixing vessel and a mixing position in which the second vessel (2) forms the base of the mixing vessel,
c) a stirrer (10, 11, 12) arranged in the second vessel part (2) and connected to a drive motor (28), characterised by the combination of the following features:
d) the drive motor (28) of the stirrer (10, 11, 12) is arranged stationary, and the stirr shaft (6) which is connected to this drive motor extends coaxially with respect to the axis (6) about which the second vessel part (2) is pivotable;
e) of the mixing tools (17,18,19,20) which project into the first vessel part (1) during operation at least some are arranged so as to be capable of limited rotational movement on the stirrer shaft

(26), so that before a horizontal movement of the first vessel part (1) relative to the second vessel part (2) and they can be pivoted out of the region of movement of the first vessel part (1) against the driven direction of rotation (arrow 22) when stirrer is idle.

2. Mixing device as claimed in claim 1, characterised in that the mixing tools (17, 18, 19, 20) which are arranged so as to be capable of limited free rotational movement on the stirrer shaft (26) each have in their hub (23, 25) an annular groove (30, 31) of predetermined peripheral length in which a follower pin (32,33) which is conncted to the stirrer shaft (26) so as to be fixed against rotation engages.

3. Mixing device as claimed in claims 1 and 2, characterised in that a plurality of groups (10, 11, 12) of preferably two to six mixing tools (13 to 20) evenly distributed over the periphery are arranged axially behind one another on the stirrer shaft (26), and the mixing tools of one group (11) are connected to the stirrer shaft (26) so as to be fixed against rotation an the mixing tools of the other groups (10, 12) are arranged on the stirrer shaft (26) so as to be capable of limited free rotational movement.

## Revendications

1. Mélangeur comprenant:
a) une cuve en deux parties (1, 2) en forme de cuvettes pouvant se relier l'une à l'autre et dont la première (1), qui est équipée d'une décharge par le fond (3), est transportable,
b) un support fixe (5) sur lequel la seconde partie (2) de la cuve est montée de manière à pouvoir basculer de 180° autour d'un axe horizontal (6) entre une position initiale dans laquelle elle forme le couvercle de la cuve et une position de mélange dans laquelle elle forme le fond de la cuve,
c) un agitateur (10, 11, 12) monté dans la seconde partie (2) de la cuve et relié à un moteur de commande (28), caractérisé par la combinaison des particularités suivantes:
d) le moteur (28) de commande de l'agitateur (10, 11, 12) est monté en position fixe, l'arbre (26) de l'agitateur, qui est relié à ce moteur de commande, étant coaxial à l'axe (6) autour duquel la seconde partie (2) de la cuve est basculable; e) au moins certains des outils mélangeurs (17, 18, 19, 20) qui pénètrent en service dans la première partie (1) de la cuve peuvent tourner dans un champ limité sur l'arbre (26) de l'agitateur de manière qu'ils puissent être déviès, afin de s'écarter du champ de déplacement de la première partie (1) de la cuve, dans le sens inverse à celui de la commande de rotation, avant que ladite première partie (1) de la cuve n'exécute un mouvement horizontal par raport à la seconde partie (2) lorsque l'agitateur est au repos.

2. Mélangeur selon la revendication 1, caractérisé en ce que les outils mélangeurs (17, 18, 19, 20) pouvant effecteur librement un mouvement tournant d'ampleur limitée sur l'arbre (26) de l'agitateur comportent dans leur moyeu (23, 25) une gorge annulaire (30, 31) ayant une longeur déterminée sur la circonférence et dans laquelle pénètre une broche d'entraïnement (32, 33) qui est solidarisée en rotation avec l'arbre (26) de l'agitateur.

3. Mélangeur selon les revendications 1 et 2, caractérisé en ce que plusieurs groupes (10, 11, 12) se succédant axialement, de préférence de deux à six outils mélangeurs (13 à 20) régulièrement réparties à la circonférence sont prévus sur l'arbre (26) de l'agitateur, les outils mélangeurs de l'un (11) des groupes étant solidarisés en rotation avec ledit arbre (26) et les outils mélangeurs des autres groupes (10, 12) pouvant effectuer librement un mouvement tournant d'ampleur limitée sur cet arbre (26).
